# EUROPÄISCHE PATENTSCHRIFT

(11) **EP 0 413 084 B1**
(45) Veröffentlichungstag und Bekanntmachung des Hinweises auf die Patenterteilung: **06.09.1995**
(21) Anmeldenummer: 90105792.7
(22) Anmeldetag: 27.03.1990
(51) Int. Cl.: F42B 30/08, F42B 39/00

(54) **Geschoss**
Projectile
Projectile

(30) Priorität: 12.08.1989 DE 3926711
(43) Veröffentlichungstag der Anmeldung: 20.02.1991
(73) Patentinhaber: Rheinmetall Industrie GmbH, 40880 Ratingen (DE)
(72) Erfinder: Langenohl, Rolf, D-4060 Viersen 11 (DE)

(56) Entgegenhaltungen:
- DE-A- 3 341 513
- US-A- 4 746 774

## Beschreibung

Die Erfindung betrifft ein Geschoß nach den Merkmalen des Oberbegriffs des Patentanspruches 1.

Ein großkalibriges Trägergeschoß, z. B. im Artilleriekalibern 155 mm oder 203 mm, in dessen Innenraum als ausstoßbare Nutzlast eine Vielzahl von kleinen Submunitionsgeschossen (Bomblets) angeordnet sind, ist z. B. aus der DE-OS 38 41 908 bekannt (entsprechend Figur 1 der vorliegenden Anmeldung). Die Zünd- und Sicherungseinrichtung eines derartigen Submunitionsgeschosses besteht aus vielen feinmechanischen Kleinteilen, die innerhalb eines Zündergehäuses angeordnet sind. Das Zündergehäuse schließt die innere Zündmechanik nicht gasdicht nach außen ab.

Ein weiteres großkalibriges Lastenträgergeschoß mit drei im Innenraum eingestapelten Submunitionsgeschossen ist z. B. aus der DE-OS 36 35 361 bekannt (entsprechend Figur 2 der vorliegenden Anmeldung). Diese Submunitionsgeschosse sind mit einer projektilbildenden Ladung versehen und weisen einen Stabilisierungsfallschirm, eine zielsuchende Sensorik mit Sende- und Empfangsantenne sowie weiterhin eine Energieversorgungseinheit und ebenfalls eine Zünd- und Sicherungseinheit auf. Für die Einlagerung dieser peripheren Bauteile der Submunitionsgeschosse ist im Trägergeschoß ein großvolumiger Stauraum bzw. freizuhaltender Zwischenraum erforderlich.

Aus der DE-PS 36 19 791 ist weiterhin ein aus einem großkalibrigen Trägergeschoß oder Raketengeschoß ausstoßbarer flug- und lenkfähiger Gefechtskopf mit Stabilisierungsflügeln als Submunitionseinheit bekannt (entsprechend Figur 3 der vorliegenden Anmeldung). Zur Endphasenlenkung und entsprechender Abstandszündung eines ersten projektilbildenden Wirkteiles z. B. gegen Aktivpanzerungen und eines zweiten stachelbildenden Haupt-Wirkteiles gegen die Hauptpanzerung des Zieles ist eine umfassende Zielerfassungssensorik und Steuermechanik mit Zünd- und Elektronikeinheiten vorhanden.

Bei allen diesen bekannten Geschossen sind die Submunitionsgeschosse mit einer entsprechenden Sprengstoffladung versehen. Nachteilig hierbei ist, daß aus der Sprengstoffmasse Feuchtigkeit ausdiffundieren kann bzw. in der Gasatmosphäre (Luft) im freien Innenraum des Geschoßkörpers vorhanden ist. Durch diese vorhandene Feuchtigkeit können - insbesondere bei langer Lagerhaltung (bis zu 20 Jahren) oder Temperaturschwankungen - ungeschützte Elektronikbauteile (Mikrochips, Kontakte, Leiterplatten etc.) oder feinmechanische Kleinbauteile (Uhrwerke) in nachteiliger Weise zur Korrosion neigen und dadurch ihre Funktionsfähigkeit verlieren.

In zukünftige moderne Geschosse werden immer kompliziertere Innenaufbauten eingesetzt. Besonders elektronische Baugruppen werden hierbei zunehmend Verwendung finden. Die Funktionssicherheit der Geschosse hängt jedoch von einem hundertprozentigen Korrosionsschutz der inneren Baugruppen über die gesamte Lagerzeit ab. Es wird daher erforderlich, die empfindlichen inneren Bauteile vor einer möglichen Korrosion zu schützen.

Aus der US-4,746,774 ist ein in einem Gehäuse angeordneter beschleunigungsfester Miniaturschalter bekannt. Zur Vermeidung von Korrosion der Schalterteile befindet sich im Inneren des Schaltergehäuses ein Inertgas. Derartige beschleunigungsfeste Schalter können unter anderem auch in Bomben eingesetzt werden.

Aus der DE 33 41 513 A1 ist ferner ein Verfahren zum Schutz unterschiedlicher Gegenstände vor Korrosion bekannt, wobei der jeweilige zu schützende Gegenstand mit einer separaten Folie, Porzellan-, Glas-, Quarz- oder Metalloxidhülle gasdicht umhüllt und die Zwischenräume mit einem Inertgas gefüllt werden. Als zu schützende Gegenstände sollen unter anderem auch Raketen und Elektronik-Geräte in Betracht kommen.

Nachteilig bei diesem bekannten Verfahren ist vor allem, daß eine separate Umhüllung der einzelnen zu schützenden Gegenstände außerordentlich aufwendig ist und überdies zu einer Erhöhung des Totlastgewichtes der Geschosse führt.

Der Erfindung liegt daher die Aufgabe zugrunde, ein Geschoß der eingangs erwähnten Art derart weiterzuentwickeln, daß ein einfacher Korrosionsschutz der Nutzlasten und/oder der elektronischen Bauteile auch gegen ausdiffundierte Feuchtigkeit aus Sprengladungen erzielt wird.

Diese Aufgabe wird erfindungsgemäß auf erstaunlich einfache Weise dadurch gelöst, indem der freie Innenraum in dem Geschoß, in welchem die Bauteile bzw. Nutzlasten angeordnet sind, mit einem Gasgemisch als Schutzgas ausgefüllt ist. Dabei kann das Schutzgas ein Gas mit reduzierender Wirkung wie z.B. Amoniak (NH₃) oder ein Gas mit reduzierende Wirkung und einem Edelgas wie z.B. Argon (Ar), Helium (He) und/oder ein Inertgas wie z.B. Stickstoff (N₂) oder ein entsprechendes Gas sein.

Das Schutzgas ist dabei mit einem Überdruck zwischen normalem Atmosphärendruck und 30 bar im Innenraum des Geschosses vorhanden. Die Höhe des Überdruckes ist entscheidend für die einzubringende Gasmenge und sollte in Abhängigkeit von der Gasart, der Geschoßart, der Kalibergröße etc. gewählt werden.

Zum Laborieren der Trägergeschosse bestehen diese in der Regel aus zwei zusammensetzbaren Teilen; so kann z. B. die Geschoßspitze (Ogive) oder der Geschoßboden vom restlichen Geschoßkörper abschraubbar sein. In dem Verbindungsbereich dieser Geschoßteile ist in der Regel eine O-Ring-Dichtung, und/oder ein Kleb- und Dichtungsmittel und/oder ein äußerer Schutz- und Dichtungslack vorgesehen. Bei geringsten Beschädigungen (z. B. Mikrohaarrisse nach einem Herabfallen des Geschosses) kann auf vorteilhafte Weise bei einem erfindungsgemäßen Geschoß mit innerem Schutz der empfindlichen Bauteile keine schädliche Feuchtigkeit von außen eindringen; durch den vorhandenen Überdruck und die dadurch größere Gasmenge im Innenraum des Geschosses wirkt das Schutzgas als Sperre und kann sehr langsam von innen nach außen entweichen, so daß ein einfacher aber wirkungsvoller Langzeitschutz für die empfindlichen Bauteile gegeben ist.

Allgemein bekannt sind zwar klimafeste Transport- oder Lagerbehälter (Magazinkästen) für Geschosse mit feuchtigkeitsaufsaugenden Mitteln wie z. B. Kieselgur. Eine derartige Maßnahme ist für das Innenleben von Geschossen wegen der nachteiligen Erhöhung des Totlastenanteiles jedoch nicht zweckmäßig; gerade zur Verringerung des Totlastenanteiles ist bei elektronischen Bauteilen z.B. auf ein Vergießen mit Kunstharz verzichtet worden.

Nach der Erfindung ist es vorteilhalt möglich, daß der freie Innenraum eines Geschosses durch Spülen bzw. Fluten mit einem vorgenannten Gasgemisch als Schutzgas von Feuchtigkeit oder Korrosionskeimlingen (Partikel) gereinigt wird und danach der Innenraum des Geschosses und die darin befindlichen empfindlichen Bauteile oder Nutzlasten durch Verbleiben des Schutzgases, vorzugsweise mit einem gewissen Überdruck von beispielsweise ca. 3 bar, dauerhalt gegen Korrosionsgefahr geschützt sind.

Die Erfindung wird nachfolgend anhand von in den Zeichnungen dargestellten Ausführungsbeispielen näher erläutert und beschrieben.

Es zeigen:
- Figur 1: ein bekanntes Trägergeschoß für eine Vielzahl von Submunitionsgeschossen
- Figur 2: ein anderes bekanntes Trägergeschoß für drei P-Ladungs-Submunitionsgeschosse und
- Figur 3: einen bekannten flug- und lenkfähigen Gefechtskopf mit Tandem-Hohlladung, bei denen jeweils die erfindungsgemäße Lehre Anwendung finden soll.

In Figur 1 ist mit der Bezugsziffer 10 ein bekanntes großkalibriges Bomblet-Trägergeschoß dargestellt, in dessen Innenraum 12 eine Vielzahl (hier 49 Stück) von Kleinen Submunitionsgeschossen 14 (Bomblets) eingelagert sind. Das Trägergeschoß 10 weist heckseitig einen Base-Bleed-Satz 16 zur Reichweitensteigerung auf und kann auf Entfernungen bis zu etwa 40 Kilometern verschossen werden. Über einem Zielgebiet werden dann die Submunitionsgeschosse 14 mittels einer Ausstoßladung 18 aus dem Trägergeschoß 10 ausgestoßen. Der Ladungsraum bzw. Innenraum 12 des Geschosses 10 ist dabei zum Schutz von korrosionsempfindlichen feinmechanischen Bauteilen der nicht gasdicht abschließenden Zündergehäuse der Bombletgeschosse mit einem unter Überdruck stehenden Schutzgas ausgefüllt. Der Überdruck des Schutzgases sollte in Abhängigkeit von der Geschoßhüllenfestigkeit und des Volumens des Innenraumes 12 gewählt werden und kann zwischen 1 und 30 bar liegen. Entscheidend ist auch die Kalibergröße bzw. der Geschoßdurchmesser. So kann es bei einem Granatgeschoß im Kaliber 40 mm z. B. zweckmäßig sein, das Schutzgas mit einem höheren Überdruck von z. B. 15 bar einzufüllen, um eine entsprechende ausreichende Menge des Gases für eventuelle Leckagen vorrätig zu haben. Bei einem größeren Geschoß im Kaliber 203 mm kann es z. B. ausreichend sein, wenn ein geringerer Überdruck von ca. 2 bar vorhanden ist.

Ein ähnliches, in Figur 2 dargestelltes Trägergeschoß 20 weist in seinem Innenraum 22 drei intelligente Submunitionseinheiten 24 auf. Diese Submunitionseinheiten 24 sind jeweils mit einer projektilbildenden Ladung 38 belegt, die in einer Höhe von z. B. 120 bis 15 Meter über einem erfaßten und anvisierten Zielobjekt abgefeuert wird. Dazu ist eine derartige Submunitionseinheit 24 funktionell mit einem Rotationsfallschirm 26, einer zielsuchenden und zielerfassenden Sensorikeinheit 28 mit Sende- und Empfangsantenne 32 sowie weiterhin mit einer Energieversorgungseinheit 34 und Zünd- und Sicherungseinheit 36 ausgestattet. Diese Submunitionseinheiten 24 benötigen daher einen relativ großvolumigen Innenraum 22 im Trägergeschoß 20. Zum Schutz der genannten Bauteile bzw. peripheren Submunitions-Geschoßteile ist der Innenraum 22 mit einem Gasgemisch als Schutzgas z. B. einem Gas mit reduzierender Wirkung und Helium ausgefüllt. Um eine größere Menge des Schutzgases im vorgegebenen Innenraum 22 unterbringen zu können, steht das Schutzgas unter einem gewissen Überdruck. So kann der Innenraum mit einem Volumen von 2,8 Litern (bei Atmosphärendruck) eine Gasmenge von 7,5 Litern bei einem Überdruck von ca. 3 bar enthalten. Dies genügt für einen dauerhaften Schutz der Bauteile.

In Figur 3 ist ein als größeres Submunitionsgeschoß ausgebildeter Gefechtskopf 40 dargestellt. Der Gefechtskopf 40 weist gleichfalls einen Innenraum 42 mit darin angeordneten Baugruppen auf. Der Gefechtskopf 40 kann z. B. aus einem großkalibrigen Trägergeschoß, einer Rakete oder einem Flugzeug ausgestoßen werden und ist mittels ausschwenkbarer Stabilisierungsflügel 44 flugfähig und lenkbar. Zur Zielerfassung und Abstandszündung einer ersten Wirkladung 46 (P-Ladung) weist der Gefechtskopf 40 einen vorderseitigen Sensorkopf 48 auf. Dahinter ist um ein die vordere Wirkladung 46 tragendes Zündabstandsrohr 52 (Stand -Off) für die Haupthohlladung 54 eine Steuereinheit mit Gasgenerator 56 und seitlichen Steuerdüsen 58 angeordnet. Weiterhin sind dort eine Energieversorgungseinheit 62 und eine Zündeinrichtung 64 mit elektronischer Verzögerungsschaltung zur zeitverzögerten Initiierung der Haupthohlladung vorgesehen. Auch hier ist als Korrosionsschutz für die eingebauten Aggregate eine Füllung des Innenraumes 42 mit einem unter Überdruck stehenden Schutzgas durchgeführt worden.

Die Erfindung kann bei allen Geschossen mit empfindlichen inneren Bauteilen Anwendung finden, so z. B. auch bei Panzermunition, Mörsergeschossen, Granatgeschossen, Raketen, Minen, Wasserbomben, Torpedos oder ähnlichen mit Sprengstoff gefüllten Ladungen.

## Patentansprüche

1. Geschoß (10,20,40) mit einer Geschoßhülle, die über Verbindungsteile mit einer Geschoßspitze und einem Geschoßboden verbunden ist und einen Innenraum (12,22,42) einschließt, in welchem Nutzlasten (14,24,46), Sprengstoffladungen und/oder elektronische Bauteile (28,48,64) angeordnet sind, **dadurch gekennzeichnet,** daß der freie Innenraum (12,22,42) des Geschosses (10,20,40) mit einem Gasgemisch als Schutzgas ausgefüllt ist, das aus einem Gas mit reduzierender Wirkung oder einem Gas mit reduzierender Wirkung und einem Edelgas und/oder einem Inertgas besteht und dessen Druck zwischen 1 und 30 bar liegt, und daß die Geschoßhülle sowie die Verbindungsteile zur Geschoßspitze und zum Geschoßboden Schutzhülle des Schutzgases sind.

2. Geschoß nach Anspruch 1,
**dadurch gekennzeichnet,** daß das Schutzgas ein Edelgas wie z. B. Argon (Ar), Helium (He), ein Inertgas wie z. B. Stickstoff (N₂) oder ein Gas mit reduzierender Wirkung wie z. B. Kohlenmonoxid (CO), Wasserstoff (H₂), Amoniak (NH₄), Methangas (CH₄) oder ein entsprechendes Gasgemisch ist.

## Claims

1. Projectile (10,20,40) with a projectile casing, which is connected by connecting parts with a projectile nose and a projectile base and which encloses an internal chamber (12,22,42) in which payloads (14,24,46), explosive charges and/or electronic components (28,48,64) are provided, characterised by the fact that the free space in the internal chamber (12,22,42) of the projectile (10,20,40) is filled with a gas mixture forming a protective gas, which consists of a gas with a reducing effect or a gas with a reducing effect and a rare gas and/or an inert gas and of which the pressure is between 1 and 30 bar, and that the projectile casing as well as the connecting parts for the projectile nose and the projectile base form the protective enclosure for the protective gas.

2. Projectile in accordance with Claim 1, characterised by the fact that the protective gas is a rare gas such as argon (Ar), helium (He), an inert gas such as nitrogen (N₂) or a gas with a reducing effect such as carbon monoxide (CO), hydrogen (H₂), ammonia (NH₄), methane gas (CH₄) or a corresponding gas mixture.

## Revendications

1. Projectile (10, 20, 40) avec une enveloppe qui est reliée, par des éléments de liaison, à une ogive de projectile et à un culot et enferme un volume intérieur (12, 22, 42), dans lequel sont placées des charges utiles (14, 24, 46), des charges explosives et/ou des composants électroniques (28, 48, 64), caractérisé en ce que le volume intérieur libre (12, 22, 42) du projectile (10, 20, 40) est rempli d'un mélange de gaz servant de gaz de protection, qui est constitué d'un gaz à effet réducteur ou d'un gaz à effet réducteur et d'un gaz rare et/ou d'un gaz inerte et dont la pression est comprise entre 1 et 30 bar, et en ce que l'enveloppe du projectile ainsi que les éléments de liaison vers l'ogive et vers le culot du projectile constituent l'enveloppe de protection du gaz de protection.

2. Projectile selon la revendication 1, caractérisé en ce que le gaz de protection est un gaz rare, par exemple de l'argon (Ar), de l'hélium (He), un gaz inerte par exemple de l'azote (N₂) ou un gaz à effet réducteur, par exemple de l'oxyde de carbone (CO), de l'hydrogène (H₂), de l'ammoniac (NH₄), du gaz méthane (CH₄) ou un mélange de gaz approprié.
